# EUROPÄISCHE PATENTSCHRIFT

(11) **EP 1 982 623 B1**
(45) Veröffentlichungstag und Bekanntmachung des Hinweises auf die Patenterteilung: **08.04.2015**
(21) Anmeldenummer: 06757927.6
(22) Anmeldetag: 10.02.2006
(51) Int. Cl.: A47G 23/032, A47G 23/14, A47J 36/34

(54) **UNTERSETZER FÜR TRINKGEFÄßE**
COASTER FOR DRINKING VESSELS
DESSOUS DE VERRE POUR RÉCIPIENTS À BOIRE

(30) Priorität: 27.12.2005 RU 2005141795
(43) Veröffentlichungstag der Anmeldung: 22.10.2008
(73) Patentinhaber: "PROMOBEERMAT" Limited Company, St. Petersburg 191014 (RU)
(72) Erfinder: VALKOV, Sergey Valentinovich, Konakovo, 171280 (RU)
(74) Vertreter: Jeck, Anton
(86) Internationale Anmeldenummer: PCT/RU2006/000074
(87) Internationale Veröffentlichungsnummer: WO 2007/075109

(56) Entgegenhaltungen:
- WO-A-95/11610
- CA-A1- 2 272 531
- DE-A1- 4 421 502
- DE-U1- 20 011 959
- GB-A- 2 206 275
- SU-A1- 1 775 109
- US-A- 3 040 472
- US-A- 6 109 583
- US-A1- 2005 044 701
- US-B1- 6 619 608

## Beschreibung

Ein Untersetzer für ein mit Flüssigkeit gefülltes Gefäß ist für die Verwendung in Küchen vorgesehen, wobei er beispielsweise unter einem Bierkrug oder Bierglas angeordnet wird.

Es gibt bekannte Untersetzer, die für die Verwendung unter Biergläsern vorgesehen sind und in Deutschland als "Bierdeckel" bezeichnet werden (s. beigefügte Literaturstelle (1).

Durch US 3,040,472 ist ein Untersetzer für Gläser oder Trinkgefäße, mit mindestens zwei miteinander verbundenen Schichten bekannt. Zwischen den Schichten ist ein Informationsträger befestigt. Alternativ kann eine Information selbst auf einer der Schichten befestigt sein. In der über dem Informationsträger oder über der mit der Information versehenen Schicht angeordneten Schicht befindet sich über der Information eine von einer die Information umkreisenden Perforationslinie umgebene, entfernbare Partie.

Durch GB 2 206 275 A ist ein Untersetzer für Gläser oder Trinkgefäße, mit zwei miteinander verbundenen Schichten bekannt. Zwischen den Schichten ist ein Informationsträger oder eine Information selbst angeordnet, die auf einer der Schichten befestigt ist. Der Untersetzer weist darüber hinaus durch Reißlinien, die Kerben oder Perforationen aufweisen, gebildete Soll-Bruchstellen auf. Die miteinander verbundenen Schichten können in einem Bereich in einem Zentralteil des Untersetzers aneinandergrenzen, jedoch nicht aneinander befestigt sein, wobei der Informationsträger in diesem Bereich angeordnet sein kann. Die Kerben oder Perforationen, welche die Reißlinien bilden, sind auf den Schichten des Untersetzers gebildet. Die Reißlinien der Schichten sind bei der Zusammensetzung zusammengebracht. Das Brechen des Untersetzers längs der Reißlinien bewirkt die Teilung in mehrere Teile und gewährt Zugang zum Informationsträger.

Durch WO 95/11610 A1 ist ein Untersetzer für Gläser oder Trinkgefäße, mit zwei miteinander verbundenen Schichten bekannt. Eine oder mehrere Informationen selbst sind auf der unteren Schicht befestigt. In der oberen Schicht befindet sich über den Informationen jeweils von einer je eine Information bis auf eine Seite teilweise umringende Perforationslinie umgebene, aufklappbare Partie mit jeweils einer Lasche. Die Laschen dieser aufklappbaren Partien sind von den Ecken des Untersetzers aus erreichbar. Um die Erreichbarkeit zu verbessern, können die Ecken entlang eigener, jeweils in der oberen Schicht vorgesehener Perforationslinien nach unten geknickt werden.

Durch DE 200 11 959 U1 ist ein Informationstresor bekannt. Dieser ist dreilagig aufgebaut und besteht aus einer oberen Deckschicht und einer unteren Deckschicht sowie einer mittleren Informationsträgerschicht. Alle drei Schichten sind umlaufend miteinander verbunden. Die obere Deckschicht und die untere Deckschicht weisen jeweils eine Reißlinie auf. Deren Reißlinien sind bei der Zusammensetzung zusammengebracht. Darüber hinaus sind deren Reißlinien jeweils durch mindestens einen Steg unterbrochen. Die mittlere Informationsträgerschicht weist eine innere, um eine zentrale Partie der Informationsträgerschicht umlaufende Reißlinie sowie zwei Reißlinien auf, von denen die zwei Reißlinien bei der Zusammensetzung mit Teilen der Reißlinien der oberen und der unteren Deckschicht zusammengebracht sind. Das Brechen des Informationstresors längs der Reißlinien in den Deckschichten bewirkt ein Offnen der Deckschichten des Informationstresors. Erst das erneute, mehrfache Brechen entlang der umlaufenden Reißlinie bewirkt die Teilung in mindestens zwei Teile und gewährt Zugang zur Information auf der von der umlaufenden Reißlinie umgebenen zentralen Partie der Informationsträgerschicht.

Eine Aufgabe der vorliegenden Erfindung besteht darin, einen Untersetzer für die Anordnung unter mit Flüssigkeit gefüllten Gefäßen zu schaffen, vorzugsweise unter Bierkrügen und Biergläsern.

Eine weitere Aufgabe der vorliegenden Erfindung besteht darin, einen Untersetzer zu schaffen, der in einer Auszeichnung eines Preises als Lotterielos verwendet wird. Ein Informationsträger enthält eine Preisauszeichnung und ist im Innern des Untersetzers angeordnet. Ein Teilnehmer der Preisauszeichnung bricht den Untersetzer auf oder zerreißt diesen und nimmt den Preis aufgrund des Zugangs zum Informationsträger wahr.

Ein technisches Ergebnis ist eine Verminderung der Anstrengung beim Auseinandemehmen des Untersetzers und eine Erhöhung des Flüssigkeitsabsorptionsvermögens mittels einer zusätzlichen Innenschicht.

Daher wird ein Untersetzer gemäss Anspruch 1 vorgeschlagen.

Der Untersetzer ist vorzugsweise auch dadurch gekennzeichnet, dass die Schichten und/oder der Informationsträger aus einem blattförmigen Material bestehen.

Die Erfindung wird nun anhand von Ausführungsbeispielen und der Zeichnungen näher erläutert. Es zeigen:
- Fig. 1: eine perspektivische Ansicht eines Untersetzers in dessen Normallage,
- Figuren 2 und 3: perspektivische Ansichten des Untersetzers der Fig. 1, wenn dieser nach unten und nach oben gebrochen wird,
- Fig. 4: eine perspektivische Ansicht des Untersetzers der Fig. 1, wenn dessen gebrochenen Teile seitlich etwas auseinander gezogen sind und ein Informationsträger sichtbar wird,
- Fig. 5: eine der Fig. 4 ähnliche Anordnung, wobei der Informationsträger nun frei zwischen den Untersetzerteilen liegt,
- Fig. 6: eine perspektivische Explosionsdarstellung eines Untersetzers, die die Anordnung eines Informationsträgers im Untersetzerzentrum zwischen zwei Untersetzerschichten zeigt,
- Fig. 7: eine perspektivische Darstellung der Teile eines Untersetzers vor der Zusammensetzung mit einem in dem einen Teil eingesetzten Informationsträger,
- Fig. 8: eine perspektivische Explosionsdarstellung eines nicht erfindungsgemässen Untersetzers, die die Anordnung einer Information selbst auf der unteren Schicht zweier Untersetzerschichten zeigt,
- Figuren 9-12: perspektivische Ansichten einer Reihe von möglichen Formen eines Untersetzers, wobei Fig.11 einen nicht erfindungsgemässen Untersetzer mit zwei Reißlinien und Fig. 12 einen nicht erfindungsgemässen Untersetzer mit einer verdünnten Zone für das Aufbrechen zeigt.

In den Figuren ist bezeichnet mit:
- 1: obere Schicht,
- 2: untere Schicht,
- 3: Reißlinie,
- 4: Informationsträger,
- 5: verdünnte Zone,
- 6: Informationsmodul.

Das im Untersetzer verwendete Grundprinzip ist folgendes. Die Information ist innerhalb des Untersetzers verborgen; um einen Zugang zur Information zu erreichen, muss der Untersetzer zerstört werden.

Der Untersetzer besteht aus zwei Schichten 1, 2, die beispielsweise durch Klebstoff aneinander befestigt sind. Die Klebverbindung sollte so fest sein, dass nach einem Versuch der Trennung der Schichten diese nicht wieder mit der Anfangsfestigkeit des Untersetzers zusammengefügt werden können. Als Material für die Herstellung des Untersetzers kann beispielsweise eine Platte aus Pappe verwendet werden.

Nach der Zusammensetzung der Schichten wird in einem Zentralteil des Untersetzers ein Bereich gebildet, in dem die Schichten 1, 2 dicht aneinandergrenzen, jedoch nicht aneinander befestigt sind. Der Informationsträger 4 wird in diesem Bereich vor der Zusammensetzung der Schichten angeordnet. Irgendein blattförmiges Material (Papier, Pappe, Kunststoff, Metall, Stoff usw.) kann für den Informationsträger verwendet werden, der eine (dritte) zusätzliche Innenschicht bildet. Der Zugriff auf den Informationsträger ist nur durch Auseinandernehmen, d. h. durch Zerstörung, des Untersetzers möglich. Der Informationsträger in Form der zusätzlichen Innenschicht kann eine beliebige, gewünschte Form aufweisen.

Bei dem beschriebenen Ausführungsbeispiel ist der Informationsträger aus einem steifen Papier oder dünnen Polymer (beispielsweise aus dem synthetischen Papier "Polylit") hergestellt. Der Informationsträger 4 ist in der Mitte des Untersetzers oder links bzw. rechts vom Zentrum angeordnet. Vor der Zusammensetzung werden auf den Schichten des Untersetzers Kerben oder Perforationen gebildet, die die Risslinie 3 bilden.

Die Reißlinien der Schichten werden bei der Zusammensetzung zusammengebracht. Die Kerben werden derart gebildet, dass die Reißlinie durch den Zentralbereich des Untersetzers mit dem Informationsträger 4 verläuft (Figuren 1, 6).

Das Brechen des Untersetzers längs der Reißlinie bewirkt die Teilung in zwei Teile (Hälften), siehe die Figuren 2-5. Die Teilung in zwei Hälften gewährt Zugang zum Informationsträger (Figuren 5, 7). Bei einer Ausführung kann der Informationsträger an eine der Hälften des teilbaren Untersetzers befestigt werden (Fig. 7).

Die Form des Untersetzers und des Informationsträgers kann nach Wunsch beliebig sein. Die Hauptformen sind ein Kreis, Quadrat, Quadrat mit abgerundeten Ecken und ein Oval (Figuren 9-12).

In Bezug auf die bekannten Untersetzer ist der Untersetzer gemäß der vorliegenden Erfindung insofern vorteilhaft, als die Anstrengung beim Auseinandernehmen des Untersetzers wesentlich vermindert und die Saugfähigkeit des Untersetzers erhöht wird.

Der Untersetzer ist leicht herzustellen und bequem zu handhaben.

## Patentansprüche

1. Untersetzer für Gläser oder Trinkgefäße, mit zwei aneinander befestigten Schichten (1, 2), zwischen denen ein Informationsträger (4) angeordnet ist, sowie eine Soll-Bruchstelle, die durch eine Reißlinie (3) gebildet ist, die Kerben oder Perforationen aufweist, wobei:
- in einem Zentralteil des Untersetzers ein Bereich gebildet ist, in dem die Schichten (1, 2) dicht aneinandergrenzen, jedoch nicht aneinander befestigt sind, und der Informationsträger (4) in diesem Bereich angeordnet ist und dort eine zusätzliche innenschicht bildet,
- die Kerben oder Perforationen, welche die Reißlinie (3) bilden, auf den Schichten (1, 2) des Untersetzers gebildet sind und bei der Zusammensetzung der Schichten (1, 2) des Untersetzers zusammengebracht sind,
- die Reißlinie (3) durch den Zentralbereich des Untersetzers mit dem Informationsträger (4) verlauf, und
- das Brechen des Untersetzers längs der Reißlinie (3) die Teilung des Untersetzers in zwei Hälften bewirkt und Zugang zum Informationsträger (4) gewährt.

2. Untersetzer nach Anspruch 1,
dadurch **gekennzeichnet,**
**dass** die Schichten (1, 2) und/oder der Informationsträger (4) aus blattförmigem Material hergestellt sind.

## Claims

1. A coaster for glasses or drinking vessels, having two layers (1, 2) secured to one another, between which an information carrier (4) and a rated breaking point, which is formed by a scored line (3) that has notches or perforations, are disposed, wherein:
- in a central part of the coaster, a region is formed in which the layers (1, 2) abut one another closely but are not secured to one another, and the information carrier (4) is disposed in this region and there forms an additional inner layer;
- the notches or perforations which form the scored line (3) are formed on the layers (1, 2) of the coaster and are brought together when the layers (1, 2) of the coaster are put together;
- the scored line (3) extends through the central region of the coaster having the information carrier (4); and
- breaking the coaster along the scored line (3) causes the coaster to be divided into two halves and allows access to the information carrier (4).

2. The coaster of claim 1,
**characterized in that**
the layers (1, 2) and/or the information carrier (4) are made from sheetlike material.

## Revendications

1. Dessous de verre pour verres ou récipients à boire, comprenant deux couches (1, 2) fixées l'une à l'autre, entre lesquelles est disposé un support d'information (4), ainsi qu'une zone destinée à la rupture qui est formée par une ligne de déchirure (3) qui présente des encoches ou des perforations, où :
- dans une partie centrale du dessous de verre est formée une région dans laquelle les couches (1, 2) sont étroitement adjacentes mais ne sont pas fixées l'une à l'autre, et le support d'information (4) est disposé dans cette région et y forme une couche interne supplémentaire,
- les encoches ou les perforations qui forment la ligne de déchirure (3) sont formées sur les couches (1, 2) du dessous de verre et sont réunies lors de l'assemblage l'une à l'autre des couches (1, 2) du dessous de verre,
- la ligne de déchirure (3) s'étend à travers la région centrale du dessous de verre avec le support d'information (4), et
- la rupture du dessous de verre le long de la ligne de déchirure (3) provoque la division du dessous de verre en deux moitiés et permet l'accès au support d'information (4).

2. Dessous de verre selon la revendication 1,
**caractérisé en ce que**
les couches (1, 2) et/ou le support d'information (4) sont fabriqués en un matériau en feuille.
